# EUROPÄISCHE PATENTSCHRIFT

(11) **EP 0 671 339 B1**
(45) Veröffentlichungstag und Bekanntmachung des Hinweises auf die Patenterteilung: **22.10.1997**
(21) Anmeldenummer: 95103173.1
(22) Anmeldetag: 06.03.1995
(51) Int. Cl.: B65D 51/16

(54) **Spundstopfen mit Entgasungseinrichtung**
Bunghole plug with venting device
Bouchon de bonde pourvu d'un dispositif de dégazage

(30) Priorität: 10.03.1994 DE 9403990 U
(43) Veröffentlichungstag der Anmeldung: 13.09.1995
(73) Patentinhaber: MAUSER-WERKE GmbH, D-50321 Brühl (DE)
(72) Erfinder: Przytulla, Dietmar, D-50170 Kerpen (DE); Pötz, Bruno, D-51465 Bergisch Gladbach (DE)

(56) Entgegenhaltungen:
- EP-A- 0 131 928
- DE-A- 3 932 118
- DE-C- 921 299
- DE-U- 9 217 291
- FR-A- 2 525 991
- GB-A- 2 128 967
- US-A- 2 620 938

## Beschreibung

Die vorliegende Erfindung betrifft einen Spundstopfen aus thermoplastischem Kunststoff gemäß dem Oberbegriff des Anspruchs 1.

Beim Einsatz bestimmter Füllgüter, die beim Transport durch Rüttelbewegungen oder bei einer Lagerung im Freien besonderen Beanspruchungen (Sonneneinstrahlung, Temperaturschwankungen) ausgesetzt sind und dadurch hohe Dampfdrücke bilden oder/und grundsätzlich zur Entgasung neigen, kann sich ein nachteiliger Innendruck (Überdruck) im Behälter aufbauen. So ist es z. B. für sich zersetzende Stoffe wie etwa Peroxid erforderlich, eine Entgasung bereits schon bei niedrigsten Drücken zu ermöglichen. Dagegen kann es bei Produkten mit Heißabfüllung auch zu einem erheblichen Unterdruck kommen, wenn der Behälter sofort nach der Abfüllung verschlossen wird und dann das Füllgut abkühlt. Ein derartiger Unterdruck muß jedoch vermieden werden, da er zu erheblichen Einbeulungen des Behälters führen kann.

Es ist bekannt (vgl. DE-U-9 217 291), bei Behältern entsprechende Zwei-Wege-Ventile vorzusehen, die einen Gasaustausch des Behälterinneren mit der atmosphärischen Umgebung in beiden Richtungen ermöglichen und sowohl einen Behälterüberdruck als auch einen Unterdruck abbauen. Derartige Zwei-Wege-Ventile sind aber bereits bei geringsten Druckunterschieden geöffnet und es kann z. B. bei einem Unterdruck im Behälter Regenwasser angesaugt werden und in den Behälter gelangen, sofern nicht dafür gesorgt ist, daß das Regenwasser ablaufen kann und sich nicht oberhalb des Spundstopfens ansammelt.
Die bekannten Be- und Entgasungsvorrichtungen weisen also den Nachteil auf, daß sie einem Innendruck nur einen geringen und undefinierten Widerstand entgegensetzen. Eine Entgasung erfolgt daher meist bereits schon bei geringstem Überdruck.

Es kann aber in besonderen Fällen wünschenswert sein, daß die Entgasungseinrichtung erst bei einem definierten höheren Innendruck öffnet, so z. B. um ein übermäßiges dauerhaftes Ausbeulen des Behälters, insbesondere von rechteckförmigen Palettencontainern zu verhindern. Weiterhin kann es sicherheitstechnisch sinnvoll sein, eine deratige Entgasungseinrichtung als Sicherheits-Berstvorrichtung z. B. im Falle eines lokalen Brandes vorzusehen, um einem Bersten (Zerplatzen) des Behälters bei übermäßiger Erhitzung vorzubeugen, insbesondere wenn er mit gefährlichen flüssigen Füllgütern befüllt ist.

Es ist daher Aufgabe der vorliegenden Erfindung, einen einfachen und preiswerten Spundstopfen mit Entgasungseinrichtung anzugeben, mittels dessen Behälter wie z. B. Spundfässer oder Palettencontainer zur Lagerung und zum Transport von insbesondere gefährlichen flüssigen Füllgütern gegen überhöhte Überdrücke gesichert werden können, die aber eine unkontrollierte Entgasung schon bei niedrigsten Innendrücken nicht zulassen.

Die Lösung dieser Aufgabe erfolgt durch die Merkmale des Anspruchs 1.

Vorteilhafte Ausgestaltungen der Erfindung sind Gegenstand der Unteransprüche. Besonders vorteilhaft ist es, wenn die Überdrucksicherung erst ab einem vorgebbaren Sollwert von ca. 350 hPa (= 0,35 bar) innerem Überdruck öffnet. Der Toleranzbereich liegt hierbei bei etwa plus/minus 30 hPa (= 0,03 bar). Durch diese Maßnahme, daß die Überdrucksicherung erst bei einem vorgebbaren definierten Sollwert = Mindestüberdruck öffnet, ist zum einen sichergestellt, daß die Gasphase des Behälterinhaltes nicht ständig bei geringen Temperaturschwankungen (z. B. Tag-Nacht) "ausgeatmet" und möglicherweise Feuchtigkeit enthaltende Luft wieder "eingeatmet" wird. Ein ständiges Ausatmen bzw. Entweichen der Gasphase aus dem Behälter führt langfristig schließlich auch zu einem Verlust des Füllgutes mit erheblicher Belastung der Umwelt. Andererseits besteht für einen derartigen, mit dem erfindungsgemäßen Spundstopfen mit Überdrucksicherung ausgestatteten Behälter ein gewisser Schutz gegen überhöhte Innendruckausbildung und Bersten (Zerplatzen) des Behälters, z. B. durch Überhitzung bei einem Brand im Nahbereich von gelagerten Behältern. Die Ringdichtung kann als O-Ringdichtung ausgebildet sein. Besonders vorteilhaft ist es jedoch, wenn die Ringdichtung um das Mittelteil als ringförmige Flachdichtung ausgebildet ist.

In weiterer Ausgestaltung der Erfindung ist vorgesehen, daß das Mittelteil umfangsseitig eine flache umlaufende Ringnut zur Aufnahme bzw. zur Fixierung der Ringdichtung aufweist. In vorteilhafter Weise ist das zapfenförmige Unterteil des Kunststoffstopfens mit mindestens einem Schlitz versehen, der bis an das Mittelteil mit Sitz für die Ringdichtung heranreicht. Besonders vorteilhaft ist es, wenn das Unterteil des Kunststoffstopfens einen Kreuzschlitz aufweist, damit das zapfenförmige Unterteil leicht in die Bohrung im Spundstopfen eingedrückt werden kann und dahinter einrastet.

Die Erfindung wird nachfolgend anhand von in den Zeichnungen dargestellten bevorzugten Ausführungsbeispielen näher erläutert und beschrieben. Es zeigen:
- Figur 1: in schematischer Darstellung die Verwendung einer Ausführungsform der vorliegenden Erfindung bei einem Palettencontainer,
- Figur 2: die Verwendung einer Ausführungsform der vorliegenden Erfindung bei einem Kunststoff-Spundfaß,
- Figur 3: eine Ausführungsform der vorliegenden Erfindung,
- Figur 4: eine zweite Ausführungsform der vorliegenden Erfindung und
- Figur 5: die Ausführungsform aus Fig. 3 in vergrößerter Darstellung.

In Figur 1 ist als Anwendungsbeispiel ein großvolumiger Palettencontainer gezeigt, der im wesentlichen einen Innenbehälter 4 zur Aufnahme von flüssigem Füllgut, eine Bodenpalette 2 und eine daran befestigte stützende Gitterkonstruktion 3 als Außenmantel 1 umfaßt. In den Außenmantel 1 ist der dünnwandige Innenbehälter 4 eingesetzt. Der Innenbehälter 4 besteht aus blasgeformtem thermoplastischem Kunststoff oder aus verschweißtem Edelstahlblech und weist in seinem unteren Bereich einen Auslauf 5 und in seinem oberen Bereich einen Einfüllstutzen 6 mit Außengewinde auf. Auf diesen Einfüllstutzen 6 ist ein großer Schraubdeckel 7 mit Innengewinde aufgeschraubt, der im oberen Teil der Zeichnungsfigur noch einmal vergrößert dargestellt ist. Der große Schraubdeckel 7 weist seinerseits zentralmittig ein Spundloch 8 mit Innengewinde auf, in welches der erfindungsgemäße Spundstopfen 9 mit Außengewinde eingeschraubt ist.
Der Spundstopfen 9, der mit einer Überdrucksicherung versehen ist, kann jedoch auch, wie in Figur 2 dargestellt ist, ohne Verwendung des großen Schraubdeckels 7 unmittelbar in ein entsprechendes Spundloch eines Spundfaßes, hier ein Kunststoff - L-Ring-Faß 10 eingeschraubt sein.

In Figur 3 ist eine bevorzugte Ausführungsform des Spundstopfens 9 mit der erfindungsgemäßen Überdrucksicherung 11 allein dargestellt. Der Spundstopfen 9 weist ein Außengewinde 12 auf. Zur Abdichtung des Spundstopfens 9 gegen das entsprechende Spundloch (im L-Ringfaß oder im großen Schraubdeckel des Palettencontainers) ist am seinem äußeren Umfang unterhalb des Außengewindes 12 eine umlaufende Nut 13 zur Aufnahme einer O-Ring-Dichtung 14 vorgesehen. Diese O-Ring-Dichtung 14 wird beim Einschrauben des Spundstopfens 9 gas- und flüssigkeitsdicht in das Spundloch zusammengedrückt und dichtet so den Spundstopfen 9 gegen das Spundloch ab. Der Spundstopfen 9 weist eine zentrale Bohrung 15 auf. Durch diese zentrale Bohrung 15 kann ein Druckausgleich stattfinden. Insbesondere nach einer Heißabfüllung wird die als abgestufter, pilzförmiger Kunststoffstopfen 16 ausgebildete Überdrucksicherung 11 erst nach erfolgter Abkühlung des Füllgutes in die zentrale Bohrung 15 eingedrückt, um eine Unterdruchbildung zu vermeiden.

Der Kunststoffstopfen 16 ist in Figur 5 vergrößert dargestellt. Der abgestufte, pilzförmige Kunststoffstopfen 16 besteht aus hochmolekularem, vergleichsweise steifem Polyethylen (PE) und ist als Spritzgußteil einstückig ausgebildet; er weist drei Teilbereiche 17, 18 und 21 auf. Der erste Teilbereich ist als in radialer Richtung breites, flach zylindrisches, scheibenförmiges oder tellerförmiges Oberteil 17 ausgebildet. Das Oberteil 17 ist an seiner oberen Außenkante leicht abgeschrägt. Unterhalb des Oberteils 17 ist als zweiter Teilbereich ein ebenfalls scheibenförmiges und an seiner Unterkante stärker abgeschrägtes Mittelteil 18 angeformt, das insgesamt in radialer Richtung kürzer als das Oberteil 17 ausgebildet ist, bzw. einen kleineren Durchmesser aufweist. Dieses Mittelteil 18 weist in seinem oberen äußeren Bereich 18a bzw. umfangsseitig eine umlaufende Nut 19 zur Aufnahme und Fixierung einer O-Ring-Dichtung 20 auf. Diese O-Ring-Dichtung 20 wird beim Einstecken und Verrasten des Kunststoffstopfens 16 in die zentrale Bohrung 15 des Spundstopfens 9 zusammengedrückt und dichtet so den Kunststoffstopfen 16 gegen den Spundstopfen 9 und damit den gesamten Behälter auch bei geringen Druckunterschieden ab.
Der dritte Teilbereich des Kunststoffstopfens 16 besteht aus einem zapfenförmigen Unterteil 21, das in seinem oberen dünneren Bereich 21a abgestuft zylindrisch und in seinem unteren Bereich 21b dicker und im wesentlichen kegelstumpfförmig ausgebildet ist, wobei das Unterteil 21 in die entsprechende zentrale Bohrung 15 des Spundstopfens 9 eindrückbar und verrastbar ist. Durch die Abstufung des oberen Bereich 21a, die eine Hinterschneidung 22 bildet, wird der Kunststoffstopfen 16 in der Bohrung 15 des Spundstopfen 9, die ebenfalls eine Hinterschneidung 23 aufweist, verrastet und festgehalten. Zum Eindrücken und Verrasten ist es jedoch erforderlich, daß der Kunststoffstopfen 16 im Bereich des Unterteils 21 elastisch ausgebildet ist. Dies wird zum einen dadurch erzielt, daß der gesamte Kunststoffstopfen 16 aus einem auf die besonderen Bedürfnisse abgestimmten Material, nämlich hochmolekularem PE hergestellt ist. Zum anderen wird die Elastizität des Unterteils 21 dadurch bewirkt, daß in dem Unterteil 21 in Längsrichtung des Kunststoffstopfens 16 ein oder mehrere Schlitze 24 ausgebildet sind. Vorzugsweise sind in dem Unterteil 21 als Kreuzschlitz zwei zueinander senkrechte Schlitze 24 vorgesehen.
Durch die Schlitze 24 kann ein sich im Behälter aufbauender Überdruck direkt auf das Mittelteil 18, die Ringdichtung 20 bzw. 25 und das Oberteil 17 des Kunststoffstopfens 16 einzuwirken. Entsprechend ihrer Geometrie -hier vor allem die Dicke- und entsprechend dem verwendeten Material bieten diese dem sich aufbauenden Innendruck solange einen bestimmten Widerstand, bis eine kritische Größe als Sollwert und definierter Öffnungsdruck erreicht wird, wonach ein höherer Überdruck die Dichtwirkung der Ringdichtung 20, 25 überwindet und entweichen kann. So kann man Kunststoffstopfen 16 mit bestimmten Öffnungsdrücken, z. B. 200 hPa oder 350 hPa, bzw. bestimmte Öffnungsdruckbereiche um diese Werte von etwa plus/minus 30 hPa herstellen. Für einen Öffnungsdruck von ca. 200 hPa besteht die Flachdichtung 25 z. B. aus einem schaumgummiartigen Werkstoff EPDM 50 plus/minus 5 Shore A und weist einen inneren lichten Durchmesser von 12 mm +/- 0,1 und eine Dicke (Höhe) von 2,6 mm +/-0,1 auf. Dieser Werkstoff ist ein Elastomer auf Kautschukbasis nach der Norm ISO 1629 EPDM und enthält die Bestandteile Ethylen, Propylen, Teer und Polymer.
In Figur 4 ist eine andere bevorzugte Ausführungsform des erfindungsgemäßen Kunststoffstopfens 16 dargestellt. Dabei sind gleiche Teile mit den gleichen Bezugsziffern versehen. Der Kunststoffstopfen 16 unterscheidet sich von dem in Figur 3 gezeigten im wesentlichen dadurch, daß er keine O-Ring-Dichtung, sondern die bereits zuvor erwähnte im Querschnitt rechteckige Flachdichtung 25 aufweist.
In Figur 4 ist zusätzlich unterhalb der zentralen Bohrung bzw. innerhalb des Spundstopfens 9 eine feine textilgewebeartige Gaze 26 angeordnet, durch welche die entstehende Gasphase bzw. ein Überdruck aus dem Behälter entweichen kann, Flüssigkeitspartikel aber im Behälter zurückgehalten werden. Für einen Öffnungsdruck von z. B. 350 hPa kann die Höhe der Flachdichtung 2,1 mm betragen und aus einem anderen Werkstoff NBR 50 +/- 5 Shore A bestehen. Mit zunehmender Höhe Ringdichtung 20 bzw. Flachdichtung 25 wird diese in verrasteter Position stärker zusammengedrückt und der Sollwert-Öffnungsdruck verschiebt sich zu höheren Werten.

Ein wesentlicher Vorteil der Erfindung ist durch die geschützte Anordnung der Ringdichtung 20, 25 des Kunststoff-Stopfens unterhalb des flachen scheibenförmigen Oberteiles 17 gegeben, wodurch diese dort vor Sonneneinstrahlung (UV-Einwirkung) bewahrt ist; so tritt keine vorzeitige Alterung, Verhärtung oder Versprödung der Ringdichtung und damit des Öffnungsdruck-Grenzwertes auf.

Die zuvor anhand einiger Ausführungsbeispiele erläuterte Erfindung löst die eingangs gestellte Aufgabe auf einfache und preiswerte Weise. Es können damit Flüssigkeitsbehälter wie Spundfässer, Kanister, Fassetts oder größere Palettencontainer als Berstsicherung gegen zu hohe Überdrücke gesichert werden können.

### Bezugsziffernliste

- 1: Außenbehälter
- 2: Palette
- 3: Gitterkonstruktion
- 4: Innenbehälter
- 5: Auslauf (4)
- 6: Einfüllstutzen (4)
- 7: großer Schraubdeckel
- 8: Spundloch (7)
- 9: Spundstopfen
- 10: L-Ring-Spundfaß
- 11: Überdrucksicherung
- 12: Außengewinde (9)
- 13: umlaufende Nut (9)
- 14: O-Ring-Dichtung (9)
- 15: zentrale Bohrung (9)
- 16: Kunststoffstopfen (11)
- 17: scheibenförmiges Oberteil (16)
- 18: Mittelteil (16)
- 18a: oberer Bereich des Mittelteils (16)
- 19: umlaufende Nut (18a)
- 20: O-Ring-Dichtung (19)
- 21: dünneres Unterteil (16)
- 21a: oberer Bereich des Unterteils (21)
- 21b: unteren Bereich des Unterteils (21)
- 22: Hinterschneidung (21)
- 23: Hinterschneidung (15)
- 24: Schlitze (21)
- 25: ringförmige Flachdichtung (19)
- 26: Gaze (9)

## Patentansprüche

1. Spundstopfen (9) aus thermoplastischem Kunststoff mit einer Entgasungsvorrichtung, mit einem Schraubgewinde (12) und einer umlaufenden Ringdichtung (14) zum gas- und flüssigkeitsdichten Einschrauben in ein entsprechendes Schraubgewinde einer Spundöffnung eines Behälters (4, 10) zur Lagerung und zum Transport von insbesondere gefährlichen flüssigen Füllgütern, wobei die Entgasungsvorrichtung (11) als abgestufter pilzförmiger, steifer Stopfen (16) ausgebildet ist, der ein in radialer Richtung breites, flachzylindrisches, scheibenförmiges Oberteil (17), ein im Durchmesser kleineres, ebenfalls zylinderförmiges Mittelteil (18) und ein zapfenförmiges, im Durchmesser wiederum kleineres Unterteil (21) aufweist, wobei eine zwischen scheibenförmigem Oberteil (17) und Oberfläche des Spundstopfens (9) um eine Öffnung (15) bzw. Bohrung herum angeordnete Ringdichtung (20) vorgesehen ist,
**dadurch gekennzeichnet,** daß
der Stopfen (16) aus Polyethylen (PE) besteht und das Unterteil (21) in einem oberen Bereich (21a) gegen einen unteren Bereich (21b) abgestuft zylindrisch und in seinem unteren dickeren Bereich (21b) etwas breiter und im wesentlichen kegelstumpfförmig ausgebildet ist, wobei das Unterteil (21) in die entsprechende Öffnung (15) bzw. Bohrung in dem Spundstopfen (9) eindrückbar ist und mit dem vorspringenden kegelstumpfförmigen Unterteil (21a) in der Bohrung (15) einrastet, und wobei die Entgasungsvorrichtung als reine Überdrucksicherung (11) ausgebildet ist, die erst bei einem vorgebbaren Sollwert von ca. 200 hPa (= 0,2 bar) innerem Überdruck öffnet.

2. Spundstopfen nach Anspruch 1,
**dadurch gekennzeichnet,** daß
die Überdrucksicherung (11) erst ab einem vorgebbaren Sollwert von ca. 350 hPa (= 0,35 bar) innerem Überdruck öffnet.

3. Spundstopfen nach Anspruch 1 oder 2,
**dadurch gekennzeichnet,** daß
das Mittelteil (18) in seinem oberen Bereich (18a) umfangsseitig eine umlaufende Ringnut (19) zur Aufnahme der Ringdichtung (20) aufweist.

4. Spundstopfen nach Anspruch 3,
**dadurch gekennzeichnet,** daß
die Ringdichtung (20) als im Querschnitt rechteckförmige Flachdichtung (25) ausgebildet ist.

5. Spundstopfen nach einem der vorhergehenden Ansprüche 1 bis 4,
**dadurch gekennzeichnet,** daß
das Unterteil (21) des Kunststoffstopfens (16) wenigstens einen Schlitz (24) aufweist.

6. Spundstopfen nach Anspruch 5,
**dadurch gekennzeichnet,** daß
das Unterteil (21) des Kunststoffstopfens (16) einen Kreuzschlitz (24) aufweist.

## Claims

1. A thermoplastics bung (9) comprising a venting device, a screw thread (12) and a circumferential ring seal (14) and screwed in a gas-tight and liquid-tight manner into a corresponding screw thread of a bung opening in a container (4, 10) for the storage and transportation of, in particular, dangerous liquid fillings, wherein the venting device (11) is formed as a stepped, mushroom-shaped, rigid stopper (16) having a radially broad, flat-cylindrical, disc-shaped upper part (17), a likewise cylindrical middle part (18) of smaller diameter and a peg-shaped lower part (21) of smaller diameter again, wherein a ring seal (20), arranged round an opening (15) or bore, is provided between the disc-shaped upper part (17) and the surface of the bung (9), characterised in that the stopper comprises polyethylene (PE) and the lower part is cylindrically formed in an upper region (21a) and is stepped relative to a lower region and, in its lower, thicker region (21b), is somewhat broader and substantially in the form of a truncated cone, the lower part (21) being pushable into the corresponding opening (15) or bore in the bung (9) and engaging in the bore (15) by means of the projecting truncated-cone-shaped lower part (21a), and the venting device being formed as a simple pressure-relief device (11) which only opens at a predeterminable set value of approximately 200 hPa (= 0.2 bar) internal excess pressure.

2. A bung according to claim 1, characterised in that the pressure-relief device (11) only opens above a predeterminable set value of approximately 350 hPa (= 0.35 bar) internal excess pressure.

3. A bung according to claim 1 or 2, characterised in that the upper region (18a) of the middle part (18) has a circumferential annular groove (19) on its periphery for receiving the ring seal (20).

4. A bung according to claim 3, characterised in that the ring seal (20) is formed as a flat seal (25) of rectangular cross-section.

5. A bung according to any one of the preceding claims 1 to 4, characterised in that the lower part (21) of the plastics stopper (16) has at least one slot (24).

6. A bung according to claim 5, characterised in that the lower part (21) of the plastics stopper (16) has a cross slot (24).

## Revendications

1. Bondon (9) en matière synthétique thermoplastique, pourvu d'un dispositif de dégazage, d'un filetage (12) et d'un anneau d'étanchéité (14) continu sur tout le pourtour, destiné à être vissé, en vue d'établir l'étanchéité aux gaz et aux liquides, dans le taraudage correspondant de la bonde d'un récipient (4), (10) pour le stockage et le transport en particulier de produits de remplissage liquides et dangereux, où le dispositif de dégazage (11) est constitué d'un bouchon rigide étagé (16) en forme de champignon, qui présente en direction radiale une partie supérieure large (17) en forme de disque ou de cylindre plat, une partie médiane (18) de plus petit diamètre, également de forme cylindrique, et, une partie inférieure (21) de diamètre encore plus petit, en forme de tenon, et où est prévu un anneau d'étanchéité (20) disposé autour de l'ouverture (15), respectivement l'alésage, entre la partie supérieure (17) en forme de disque et la surface du bondon (9), *caractérisé en ce que* la partie inférieure (21) du bouchon (16) qui est en poléthylène, comporte une zone supérieure (21a) présentant un étagement cylindrique par rapport à une zone inférieure (21b) un peu plus large, de forme conique, et, peut être enfoncée dans l'ouverture, respectivement l'alésage (15) correspondant dans le bondon (9) et y être bloquée grâce à sa zone inférieure (21b) conique et saillante, le dispositif de dégazage étant constitué d'un dispositif de sécurité contre la surpression (11) qui ne s'ouvre que lorsque la surpression intérieure atteint une valeur limite prédéterminée d'environ 200 hPa (= 0,2 bar).

2. Bondon selon la revendication 1, *caractérisé en ce que* le dispositif de sécurité (11) contre la surpression ne s'ouvre que lorsque la surpression intérieure atteint une valeur limite prédéterminée d'environ 350 hPa (= 0,35 bar).

3. Bondon selon les revendications 1 ou 2 *caractérisé en ce que* la partie médiane (18) du bouchon (16) en matière synthétique comporte dans sa zone supérieure (18a) une rainure (19) périphérique, continue sur tout le pourtour, destinée à loger l'anneau d'étanchéité (20).

4. Bondon selon la revendication 3 *caractérisé en ce que* l'anneau d'étanchéité (20) est constitué d'un anneau d'étanchéité plat (25) de section transversale rectangulaire.

5. Bondon selon l'une des revendications 1 à 4 *caractérisé en ce que* la partie inférieure (21) du bouchon (16) en matière synthétique est pourvue d'au moins une fente (24).

6. Bondon selon la revendication 5 *caractérisé en ce que* la partie inférieure (21) du bouchon (16) en matière synthétique est pourvue d'une fente cruciforme (24).
